# EUROPÄISCHE PATENTSCHRIFT

(11) **EP 3 514 345 B1**
(45) Veröffentlichungstag und Bekanntmachung des Hinweises auf die Patenterteilung: **12.04.2023**
(21) Anmeldenummer: 19151538.6
(22) Anmeldetag: 14.01.2019
(51) Int. Cl.: F01N 13/18, F01N 1/00

(54) **SCHALLDÄMPFERBAUGRUPPE**
MUFFLER SYSTEM
SYSTÈME DE SILENCIEUX

(30) Priorität: 19.01.2018 DE 102018101139
(43) Veröffentlichungstag der Anmeldung: 24.07.2019
(73) Patentinhaber: Purem GmbH, 66539 Neunkirchen (DE)
(72) Erfinder: Barret, Ian, 70184 Stuttgart (DE); Cazeneuve, Laurent, 78690 Saint Rémy l'Honoré (FR)
(74) Vertreter: Ruttensperger Lachnit Trossin Gomoll

(56) Entgegenhaltungen:
- EP-A1- 2 573 339
- EP-B1- 2 573 339
- US-A- 4 609 067
- US-A- 5 183 130
- US-A- 5 482 681
- US-B1- 6 435 272

## Beschreibung

Die vorliegende Erfindung betrifft eine Schalldämpferbaugruppe für eine Abgasanlage einer Brennkraftmaschine, insbesondere in einem Fahrzeug.

Aus der DE 10 2016 113 301 A1 ist ein in den Fig. 1-3 dargestelltes Schalldämpfergehäuse 10 bekannt, das eine in Richtung einer Gehäuselängsachse L langgestreckte Umfangswand 12 und an beiden axialen Endbereichen 14, 16 der Umfangswand 12 jeweils eine Stirnwand 18, 20 umfasst. Bei der in Fig. 1 dargestellten Ausgestaltungsform ist an die Umfangswand 12 ein separater, eine Luftleitausformung 34 bereitstellender Körper 21 angebunden.

Bei der in den Fig. 2 und 3 dargestellten Ausgestaltungsform ist die Umfangswand 12 ist durch einen zu einer Rolle gewickelten Blechkörper 22 gebildet. Dort, wo die Rolle in Umfangsrichtung sich schließt, ist ein Umfangsendbereich 24 des Blechkörpers 22 an den diesen überdeckenden Längenbereich 26 des Blechkörpers 22 durch eine in Richtung der Gehäuselängsachse L sich erstreckende Schweißnaht 28 angebunden. Der Blechkörper 22 erstreckt sich mit diesem Längenbereich 26 in Umfangsrichtung über die Schweißnaht 28 hinaus und ist, wie in Fig. 3 dargestellt, mit seinem anderen Umfangsendbereich 30 in einem zur Schweißnaht 28 versetzten Umfangsbereich beispielsweise durch eine Mehrzahl von Schweißpunkten 32 an die durch den Blechkörper 22 bereitgestellte Umfangswand 12 angebunden. Zwischen der Schweißnaht 28 und dem Umfangsendbereich 30 bildet der Längenbereich 26 des Blechkörpers 22 eine nach Art eines Spoilers wirksame Luftleitausformung 34.

Wird ein mit einem derartigen Schalldämpfergehäuse 10 aufgebauter Schalldämpfer in einer unter einem Unterboden eines Fahrzeugs verlaufenden Abgasanlage eingesetzt, so kann die Luftleitausformung einen Anschluss an benachbarte Baumgruppen eines Fahrzeugs herstellen, so dass die Abgasanlage umströmende Luft durch die Luftleitwirkung einer derartigen Luftleitausformung definiert entlang der Unterseite eines Fahrzeugs geleitet wird und somit einerseits die Entstehung von Luftströmungsgeräuschen vermieden werden kann und andererseits auch im Bereich des Unterbodens verbesserte aerodynamische Verhältnisse erreicht werden können. Dieser Effekt kommt besonders dann deutlich zum Tragen, wenn ein mit einem derartigen Schalldämpfergehäuse aufgebauter Schalldämpfer beispielsweise als Nachschalldämpfer im Endbereich einer Abgasanlage mit der Gehäuselängsachse quer zur Fahrzeuglängsrichtung eingebaut wird.

Eine Schalldämpferbaugruppe gemäß dem Oberbegriff des Anspruchs 1 ist aus der US 5 183 130 A bekannt.

Es ist die Aufgabe der vorliegenden Erfindung, eine Schalldämpferbaugruppe für eine Abgasanlage einer Brennkraftmaschine vorzusehen, mit welcher bei einfach zu realisierendem Aufbau eine verbesserte Luftleitcharakteristik erreicht werden kann.

Erfindungsgemäß wird diese Aufgabe gelöst durch eine Schalldämpferbaugruppe für eine Abgasanlage einer Brennkraftmaschine, insbesondere in einem Fahrzeug, gemäß Anspruch 1. Diese umfasst:
- einen Schalldämpfer mit einem entlang einer Gehäuselängsachse langgestreckten Schalldämpfergehäuse,
- eine das Schalldämpfergehäuse (10) umkleidende Gehäusehülle (40), wobei an der Gehäusehülle (40) wenigstens eine Luftleitausformung (34) vorgesehen ist.

Um unterschiedliche thermische Ausdehnungen des Schalldämpfergehäuses einerseits und der Gehäusehülle andererseits zuzulassen, ist die Gehäusehülle nur in einem Verbindungslängenbereich im Wesentlichen im Bereich einer Längenmitte in Richtung der Gehäuselängsachse des Schalldämpfergehäuses mit dem Schalldämpfergehäuse fest verbunden und ist ausgehend vom Verbindungslängenbereich in näherungsweise gleichlangen Abschnitten in Richtung zu axialen Endbereichen derselben mit dem Schalldämpfergehäuse nicht fest verbunden.

In Abkehr von der aus dem Stand der Technik bekannten Anordnung sieht die vorliegende Erfindung eine bauliche Trennung des mit dem Schalldämpfergehäuse aufgebauten Schalldämpfers einerseits und der zum Bereitstellen wenigstens einer Luftleitausformung vorgesehenen Gehäusehülle andererseits vor. Sowohl der Schalldämpfer bzw. das Schalldämpfergehäuse einerseits, als auch die Gehäusehülle andererseits kann somit hinsichtlich der durch diese beiden wesentlichen Bestandteile der erfindungsgemäßen Schalldämpferbaugruppe zu erfüllenden Funktionalitäten im Wesentlichen unabhängig vom Aufbau des jeweils anderen Bestandteils bereitgestellt werden. Mit der erfindungsgemäßen Ausgestaltung wird ein robuster Aufbau erhalten, bei welchem insbesondere im Bereich einer Luftleitausformung z.B. auch durch Korrosion ausgelöste Stabilitätsprobleme, wie sie beim Stand der Technik insbesondere dort, wo der die Luftleitausformung bildende Längenbereich des Blechkörpers an die Umfangswand angeschweißt ist, auftreten können, vermieden sind.

Für eine besonders stabile Ausgestaltung wird vorgeschlagen, dass das Schalldämpfergehäuse eine in Richtung der Gehäuselängsachse langgestreckte Umfangswand und an beiden axialen Endbereichen der Umfangswand eine Stirnwand umfasst, und dass die Gehäusehülle die Umfangswand wenigstens in einem Längenbereich derselben vollständig umgibt.

Um die Gehäusehülle für das Vorsehen wenigstens einer Luftleitausformung möglichst frei nutzen zu können, wird vorgeschlagen, dass die Gehäusehülle die Umfangswand im Wesentlichen in ihrem gesamten Längenbereich vollständig umgibt, oder/und dass die Gehäusehülle wenigstens eine Stirnwand, vorzugsweise beide Stirnwände, überdeckt.

Um den Schalldämpfer in einfacher Weise mit der Gehäusehülle Umkleiden zu können, umfasst die Gehäusehülle wenigstens zwei miteinander verbundene Hüllenschalen, wobei an wenigstens einer Hüllenschale wenigstens eine Luftleitausformung vorgesehen ist.

Für einen leicht herzustellenden, gleichwohl eine stabile Verbindung gewährleistenden Aufbau können zwei Hüllenschalen in aneinander angrenzenden Verbindungsrandbereichen miteinander verbunden sein, vorzugsweise durch Formschluss oder/und Materialschluss. Wenigstens eine der Hüllenschalen ist mit dem Schalldämpfergehäuse durch Materialschluss verbunden.

Ferner ist für eine stabile Positionierung die Gehäusehülle in wenigstens einem vorzugsweise rippenartigen Abstützbereich am Schalldämpfergehäuse abgestützt. In einem derartigen Abstützbereich ist die Gehäusehülle am Schalldämpfergehäuse nicht gegen Relativbewegung insbesondere in Richtung der Gehäuselängsachse festgelegt.

Um auch bei komplexer Formgebung des Schalldämpfergehäuses eine möglichst enge Umkleidung mit der Gehäusehülle erreichen zu können, wird vorgeschlagen, dass das Schalldämpfergehäuse wenigstens eine Gehäuseausformung aufweist, und dass die Gehäusehülle in Zuordnung zu wenigstens einer Gehäuseausformung eine diese Gehäuseausformung wenigstens bereichsweise aufnehmende Aufnahmeöffnung oder/und Aufnahmeausformung aufweist.

Die Durchströmung des Schalldämpfers mit Abgas kann in besonders einfacher Weise dadurch gewährleistet werden, dass wenigstens ein Abgasrohr von dem Schalldämpfergehäuse absteht, und dass im Bereich wenigstens eines Abgasrohrs die Gehäusehülle eine Abgasrohr-Durchgriffsöffnung aufweist, vorzugsweise im Angrenzungsbereich zweier Hüllenschalen aneinander. Ein gegenseitiges Stören der Hüllenschalen mit einem oder mehreren derartigen Abgasrohren kann somit vermieden werden.

Bei einer hinsichtlich der thermischen Belastung vorteilhaften Ausgestaltung können die Hüllenschalen als Blechumformteile ausgebildet sein. Bei Ausgestaltung der Hüllenschalen als Blechumformteile ist es in besonders einfacher Weise möglich, die wenigstens eine Luftleitausformung durch Einformen in wenigstens eine Hüllenschale bereitzustellen.

Um im Bereich der wenigstens einen Luftleitausformung das Entstehen von Strömungsgeräuschen weiter mindern zu können, wird vorgeschlagen, dass wenigstens eine Luftleitausformung in Richtung der Gehäuselängsachse abgeschlossen ist.

Für eine effiziente Luftleitcharakteristik kann wenigstens eine Luftleitausformung sich in Richtung der Gehäuselängsachse im Wesentlichen entlang des gesamten Schalldämpfergehäuses erstrecken.

Ein durch das Umkleiden des Schalldämpfergehäuses mit der Gehäusehülle generierter Schalldämpfungseffekt kann verstärkt genutzt werden, wenn die Gehäusehülle das Schalldämpfergehäuse unter Zwischenlagerung einer Isoliermateriallage oder/und unter Bildung eines spaltartigen Zwischenraums umkleidet.

Zum Einführen eines definierten Luftleiteffekts wird vorgeschlagen, dass Im Bereich der wenigstens einen Luftleitausformung die Gehäusehülle einen größeren Abstand zum Schalldämpfergehäuse aufweist, als in an die wenigstens eine Luftleitausformung anschließenden Bereichen, vorzugsweise derart, dass ausgehend von den an die wenigstens eine Luftleitausformung anschließenden Bereichen im Bereich der wenigstens einen Luftleitausformung der Abstand zwischen der Gehäusehülle und dem Schalldämpfergehäuse bis zu einem maximalen Abstand zunimmt.

Die Erfindung betrifft ferner eine Gehäusehülle zur Umkleidung eines Schalldämpfers, vorzugsweise für eine Schalldämpferbaugruppe mit erfindungsgemäßen Aufbau, umfassend wenigstens zwei in aneinander angrenzend zu positionierenden Verbindungsrandbereichen miteinander zu verbindende Hüllenschalen, wobei an wenigstens einer Hüllenschale wenigstens eine Luftleitausformung vorgesehen ist.

Es ist darauf hinzuweisen, dass eine derartige Gehäusehülle mit einzelnen, mehreren oder allen vorangehend in Bezug auf eine Schalldämpferbaugruppe beschriebenen, für deren Gehäusehülle spezifischen Merkmalen ausgebildet sein kann.

Die Erfindung wird nachfolgend mit Bezug auf die beiliegenden Figuren detailliert beschrieben. Es zeigt:
- Fig. 1: ein aus dem Stand der Technik bekanntes Schalldämpfergehäuse;
- Fig. 2: eine aus dem Stand der Technik bekannte, durch Rollen eines Blechkörpers gebildete Umfangswand für ein Schalldämpfergehäuse;
- Fig. 3: die mit einer Luftleitausformung als integraler Bestandteil derselben aufgebaute Umfangswand der Fig. 2;
- Fig. 4: eine gemäß den Prinzipien der vorliegenden Erfindung aufgebaute Schalldämpferbaugruppe im Querschnitt;
- Fig. 5: eine weitere Querschnittdarstellung der Schalldämpferbaugruppe der Fig. 4, geschnitten in einem Längenmittenbereich;
- Fig. 6: eine weitere Querschnittdarstellung der Schalldämpferbaugruppe der Fig. 4.

Die Fig. 4-6 zeigen in verschiedenen Schnittebenen Querschnittdarstellungen einer Schalldämpferbaugruppe 38 mit einem von einer Gehäusehülle 40 umkleideten Schalldämpfer 42. Es ist darauf hinzuweisen, dass der Schalldämpfer 42 grundsätzlich so aufgebaut sein kann, wie vorangehend mit Bezug auf die Fig. 1-3 beschrieben. Der Schalldämpfer 42 kann also ein allgemein mit 10 bezeichnetes Schalldämpfergehäuse mit einer beispielsweise durch Rollen eines Blechkörpers gebildeten Umfangswand 12 und an beiden axialen Enden derselben jeweils einer Stirnwand aufweisen. Im Inneren des Schalldämpfergehäuses 10 kann eine bzw. können mehrere Zwischenwände vorgesehen sein, die miteinander kommunizierende oder gegebenenfalls auch voneinander getrennte Kammern bilden.

Über ein durch die Umfangswand 12 hindurch hervorstehendes Abgasrohr 44, welches beispielsweise ein Einlassrohr bilden kann, kann in den Schalldämpfer 42 Abgas eingeleitet werden. In Richtung der zur Zeichenebene der Fig. 4 orthogonal stehenden Gehäuselängsachse L des Schalldämpfergehäuses 10 können beispielsweise zwei oder mehrere derartige Einlassrohre bildende Abgasrohre 44 mit Abstand zueinander vorgesehen sein. Über ein eine der Stirnwände und, sofern vorhanden, eine oder mehrere der Zwischenwände durchsetzendes Abgasrohr 46, welches dann beispielsweise ein Auslassrohr bilden kann, kann das Abgas zur Umgebung oder in stromabwärts folgende Teile einer Abgasanlage abgegeben werden.

Die den Schalldämpfer 10 in seinem gesamten Umfangsbereich umkleidende Gehäusehülle 40 ist mit zwei Hüllenschalen 48, 50 aufgebaut. Dort, wo die beiden Hüllenschalen 48, 50 aneinander angrenzen, sind diese als Blechumformteile bereitgestellten Hüllenschalen 48, 50 mit einem beispielsweise nach außen umgebogenen Verbindungsrandbereich 52, 54 aneinander anliegend angeordnet und z.B. durch Umfalzen oder/und Verschweißen fest miteinander verbunden.

Die Hüllenschalen 48, 50 sind in ihrer Formgebung grundsätzlich an die Außenkontur des Schalldämpfergehäuses 10 angepasst. So ist beispielsweise erkennbar, dass in einem Bereich, in welchem am Schalldämpfergehäuse10 eine Gehäuseausformung 56 zur Anbindung des Abgasrohrs 44 vorgesehen ist, die in diesem Bereich das Schalldämpfergehäuse 10 umkleidende Hüllenschalen 48, 50 eine entsprechende Aufnahmeöffnung 58 bilden. Alternativ könnte in diesem Bereich eine das Schalldämpfergehäuse überdeckende und dessen Gehäuseausformung 56 aufnehmende Aufnahmeausformung in der Gehäusehülle 40 gebildet sein.

In dem Bereich, in welchem das Abgasrohr 44 vom Schalldämpfergehäuses 10 nach außen hervorsteht, ist in der Gehäusehülle 40 im Angrenzungsbereich der beiden Hüllenschalen 48, 50 aneinander eine den Durchtritt des Abgasrohrs 46 zulassende, beispielsweise an dessen Umfangskontur angepasste Abgasrohr-Durchgriffsöffnung 60 vorgesehen. Beispielsweise kann bei kreisrunder Ausgestaltung des Abgasrohrs 44 in jeder der beiden Hüllenschalen 48, 50 ein halbkreisartiger Teil dieser Abgasrohr-Durchgriffsöffnung 60 ausgebildet sein.

Die Gehäusehülle 40 kann beispielsweise derart ausgebildet sein, dass sie das Schalldämpfergehäuse 10 im Wesentlichen nur im Bereich von dessen Umfangswand 12 umgibt, so das in den axialen Endbereichen, insbesondere im Bereich der Stirnwände des Schalldämpfergehäuses 10, dieses nach außen frei liegt. Für eine vollständige Umkapselung des Schalldämpfers 42 bzw. des Schalldämpfergehäuses 10 können die Hüllenschalen 48, 50 jedoch auch so geformt sein, dass sie an den axialen Endbereichen des Schalldämpfergehäuses 10 dieses übergreifen und somit auch die Stirnwände vollständig überdecken. Die Verbindungsrandbereiche 52, 54 sind bei derartiger Ausgestaltung als im Wesentlichen vollständig umlaufende Randbereiche ausgebildet, die gegebenenfalls lediglich dort unterbrochen sind, wo eine Abgasrohr-Durchgriffsöffnung oder eine Aufnahmeöffnung ausgebildet ist.

Zur festen Anbindung der Gehäusehülle 40 an das Schalldämpfergehäuse 10 ist die Gehäusehülle 40 an einigen Verbindungsbereichen 55, 57 z.B. durch Punktschweißen mit dem Schalldämpfergehäuse 10, insbesondere der Umfangswand 12, verbunden. Um in anderen Bereichen einen direkten Anlagekontakt und somit dadurch möglicherweise entstehende Vibrationsgeräusche zu vermeiden, kann beispielsweise die Gehäusehülle 40 in einigen Bereichen der Hüllenschalen 48, 50 mit nach innen, also in Richtung auf das Schalldämpfergehäuse 10 zu hervorstehenden, sockelartigen oder wölbungsartigen Ausformungen 59, 61 ausgebildet sein, welche an der Außenoberfläche des Schalldämpfergehäuses 10 anstehen und dort mit diesem materialschlüssig verbunden sind. Es kann somit zwischen dem Schalldämpfergehäuses 10 und der Gehäusehülle 40 ein spaltartiger Zwischenraum 62 bereitgestellt werden, welcher einen zusätzlichen Schalldämpfungseffekt erzeugt. Dieser Zwischenraum 62 kann zumindest bereichsweise mit einer das Schalldämpfergehäuses 10 an seiner Außenseite umgebenden Lage von Isoliermaterial 64 gefüllt sein, welches Isoliermaterial zu einer weiter verbesserten Schalldämpfungscharakteristik oder/und einer thermischen Isolierung führen kann. Hier kann beispielsweise derartiges faserartiges oder schaumstoffartiges Isoliermaterial eingesetzt werden, wie es auch im Inneren von Schalldämpfern zum Auskleiden von in diesen gebildeten Kammern genutzt wird.

Den Fig. 4-6 ist zu entnehmen, dass im dargestellten Beispiel derartiges Isoliermaterial 64 im Wesentlichen nur zwischen der Gehäuseschale 48 und dem Schalldämpfergehäuse 10 vorgesehen ist, während zwischen der Gehäuseschale 50 und dem Schalldämpfergehäuse 10 der spaltartige Zwischenraum 62 nicht mit Isoliermaterial gefüllt ist. Gleichermaßen ist die Gehäusehülle 40 nur im Bereich der Gehäuseschale 50 in den Verbindungsbereichen 55, 57 an dem Schalldämpfergehäuse 10 festgelegt oder durch, in Fig. 4 erkennbare, rippenartige Abstützbereiche 63, 65 an der Außenseite des Schalldämpfergehäuses 10 abgestützt, ohne jedoch dort festgelegt zu sein. Weiterhin kann eine Abstützung der Gehäusehülle 40 bezüglich des Schalldämpfergehäuses 10 dort erfolgen, wo eine Abgasrohr-Durchgriffsöffnung zur Durchführung eines Abgasrohrs oder eine Aufnahmeöffnung zur Aufnahme einer Ausformung des Schalldämpfergehäuses 10 vorgesehen ist. Es ist jedoch darauf hinzuweisen, dass Isoliermaterial 64 auch oder alternativ im Bereich zwischen der Hüllenschale 50 und dem Schalldämpfergehäuses 10 vorgesehen sein kann, oder/und dass alternativ oder zusätzlich auch die Hüllenschalle 48 fest an das Schalldämpfergehäuses 10 angebunden oder/und in weiteren Abstützbereichen bezüglich diesem abgestützt sein kann.

Um bei Erwärmung der Schalldämpferbaugruppe 38 unterschiedliche thermische Ausdehnungen des Schalldämpfergehäuses 10 einerseits und der Gehäusehülle 40 andererseits zuzulassen, sind vorzugsweise alle Verbindungsbereiche 59, 61 in einem Verbindungslängenbereich V, also im gleichen Längenbereich in Richtung der Gehäuselängsachse L angeordnet, während, ausgehend von diesem Verbindungslängenbereich V, in Richtung zu den axialen Enden die Gehäusehülle 40 nicht fest an das Schalldämpfergehäuse angebunden ist und somit bei Erwärmung sich von diesem unabhängig ausdehnen kann. Der Längenbereich, in welchem die Festlegung der Gehäusehülle 40 bezüglich des Schalldämpfergehäuses 10 erfolgt, ist ein Längenmittenbereich der Gehäusehülle 40 bzw. des Schalldämpfergehäuses 10, um zu beiden Endbereiche näherungsweise gleichlange, nicht bezüglich des Schalldämpfergehäuses 10 festgelegte Abschnitte der Gehäusehülle 40 bereitzustellen.

Deutlich zu erkennen ist in Fig. 4, dass in einem Umfangsbereich der Hüllenschale 50 der Gehäusehülle 40 eine beispielsweise im Wesentlichen über die gesamte axiale Länge des Schalldämpfergehäuses 10 sich erstreckende Luftleitausformung 34 gebildet ist. Die Luftleitausformung 34 ist in die Hüllenschale 50 eingeformt und stellt in ihrem Umfangserstreckungsbereich eine von der Umfangskontur des Schalldämpfergehäuses 10 abweichende und eine definierte Luftführung bereitstellende Außenkontur der Schalldämpferbaugruppe 38 bereit. Während, abgesehen von den Verbindungsbereichen 55, 57 oder/und den Abstützbereichen 63, 65, in den an die Luftleitausformung 34 angrenzenden Bereichen 68, 70 die Gehäusehülle 40 einen über den Umfang im Wesentlichen gleichmäßigen Abstand zum Schalldämpfergehäuse 10 aufweist, nimmt im Bereich der Luftleitausformung 34 der Abstand der Hüllenschale 50 vom Schalldämpfergehäuse 10, insbesondere der Umfangswand 12 desselben, bis zu einem Maximalwert M zu, so dass dort, wo beispielsweise die Umfangswand 12 eine mit größerem Krümmungsradius gekrümmte Umfangskontur aufweist, die Luftleitausformung 34 eine näherungsweise eckige bzw. mit deutlich kleinerem Krümmungsradius gekrümmte Umfangskontur bereitstellt.

Die Luftleitausformung 34 kann, so wie dies in den Fig. 1-3 mit Bezug auf den Stand der Technik dargestellt ist, in Richtung der Gehäuselängsachse L sich im Wesentlichen entlang der gesamten Umfangswand 12 bzw. des gesamten Schalldämpfers 42 erstrecken. Grundsätzlich könnte die Luftleitausformung 34 in Richtung der Gehäuselängsachse auch unterbrochen sein, oder/und es könnten in Umfangsrichtung aufeinanderfolgend mehrere Luftleitausformungen vorgesehen sein. Da die Luftleitausformung 34 in die Gehäusehülle 40 eingeformt ist, kann diese in ihren axialen Endbereichen oder zumindest einem axialen Endbereich abgeschlossen ausgebildet sein, so das im Wesentlichen kein entlang der Außenseite des Schalldämpfergehäuses 10 sich erstreckender und von Luft durchströmbarer Kanal entsteht. Eine derartige Gestalt beispielsweise der Hüllenschale 50 kann durch Tiefziehen eines plattenartigen Blechrohlings in einer entsprechend geformten Tiefziehform erreicht werden und kann insbesondere auch dann bereitgestellt werden, wenn die Gehäusehülle 40 den Schalldämpfer 42 auch an seinen axialen Endbereichen, also im Bereich seiner Stirnwände, übergreift. Bei einer Ausgestaltung, bei welcher Gehäusehülle 40 im Wesentlichen nur die Umfangswand 12 des Schalldämpfergehäuses 10 umgreifend ausgebildet ist, könnte der durch das Bereitstellen der Luftleitausformung 34 gebildete Kanal durch in axialen Endbereichen der Hüllenschale 50 an der Innenseite in die Luftleitausformung 34 eingesetzte und beispielsweise durch Verlöten oder Verschweißen festgelegte Abschlusselemente realisiert sein.

Bei dem erfindungsgemäßen Aufbau einer Schalldämpferbaugruppe wird durch das Umgeben des Schalldämpfergehäuses mit einer Gehäusehülle die Möglichkeit geschaffen, eine hinsichtlich ihrer Formgebung und Dimensionierung vom Aufbau eines Schalldämpfers selbst völlig unabhängige Geometrie für das Leiten der den Schalldämpfer umströmenden Luft bereitzustellen. Die Gehäusehülle stellt weiterhin die Möglichkeit bereit, eine zusätzliche thermische oder/und akustische Isolierung einzuführen, und kann insbesondere bei thermischer Belastung sich vom Schalldämpfer selbst entkoppelt ausdehnen, so dass die Gefahr einer Verformung oder einer übermäßigen Belastung in denjenigen Bereichen, in welchen die für das definierte Leiten von Luft vorgesehene Formation am Schalldämpfergehäuses festgelegt ist, nicht besteht.

## Patentansprüche

1. Schalldämpferbaugruppe für eine Abgasanlage einer Brennkraftmaschine, insbesondere in einem Fahrzeug, umfassend:
- einen Schalldämpfer (42) mit einem entlang einer Gehäuselängsachse langgestreckten Schalldämpfergehäuse (10),
- eine das Schalldämpfergehäuse (10) umkleidende, mit dem Schalldämpfergehäuse (10) fest verbundene Gehäusehülle (40), wobei an der Gehäusehülle (40) wenigstens eine Luftleitausformung (34) vorgesehen ist, wobei die Gehäusehülle (40) wenigstens zwei miteinander verbundene Hüllenschalen (48, 50) umfasst, wobei an wenigstens einer Hüllenschale (50) wenigstens eine Luftleitausformung (34) vorgesehen ist,
**dadurch gekennzeichnet, dass** die Gehäusehülle (40) nur in einem Verbindungslängenbereich (V) im Bereich einer Längenmitte in Richtung der Gehäuselängsachse (L) des Schalldämpfergehäuses (10) mit dem Schalldämpfergehäuses (10) fest verbunden ist, wobei wenigstens eine Hüllenschale (48, 50) mit dem Schalldämpfergehäuse (10) durch Materialschluss fest verbunden ist, dass die Gehäusehülle (40) ausgehend vom Verbindungslängenbereich (V) in näherungsweise gleichlangen Abschnitten in Richtung zu axialen Endbereichen der Gehäusehülle (40) mit dem Schalldämpfergehäuse (10) nicht fest verbunden ist, und dass die Gehäusehülle (40) in wenigstens einem Abstützbereich (63, 65) am Schalldämpfergehäuse (10) abgestützt und am Schalldämpfergehäuse nicht gegen Relativbewegung festgelegt ist.

2. Schalldämpferbaugruppe nach Anspruch 1, **dadurch gekennzeichnet, dass** das Schalldämpfergehäuse (10) eine in Richtung der Gehäuselängsachse langgestreckte Umfangswand (12) und an beiden axialen Endbereichen der Umfangswand eine Stirnwand umfasst, und dass die Gehäusehülle (40) die Umfangswand (12) wenigstens in einem Längenbereich derselben vollständig umgibt.

3. Schalldämpferbaugruppe nach Anspruch 2, **dadurch gekennzeichnet, dass** die Gehäusehülle (40) die Umfangswand (10) im Wesentlichen in ihrem gesamten Längenbereich vollständig umgibt.

4. Schalldämpferbaugruppe nach Anspruch 2 oder 3, **dadurch gekennzeichnet, dass** die Gehäusehülle (40) wenigstens eine Stirnwand, vorzugsweise beide Stirnwände, überdeckt.

5. Schalldämpferbaugruppe nach einem der vorangehenden Ansprüche, **dadurch gekennzeichnet, dass** zwei Hüllenschalen (48, 50) in aneinander angrenzenden Verbindungsrandbereichen (52, 54) miteinander verbunden sind, vorzugsweise durch Materialschluss oder/und Formschluss.

6. Schalldämpferbaugruppe nach einem der vorangehenden Ansprüche, **dadurch gekennzeichnet, dass** die Gehäusehülle (40) in wenigstens einem rippenartigen Abstützbereich (63, 65) am Schalldämpfergehäuse (10) abgestützt ist.

7. Schalldämpferbaugruppe nach einem der vorangehenden Ansprüche, **dadurch gekennzeichnet, dass** das Schalldämpfergehäuse (10) wenigstens eine Gehäuseausformung (56) aufweist, und dass die Gehäusehülle (40) in Zuordnung zu wenigstens einer Gehäuseausformung (56) eine diese Gehäuseausformung (56) wenigstens bereichsweise aufnehmende Aufnahmeöffnung (58) oder/und Aufnahmeausformung aufweist.

8. Schalldämpferbaugruppe nach einem der vorangehenden Ansprüche, **dadurch gekennzeichnet, dass** wenigstens ein Abgasrohr (44) von dem Schalldämpfergehäuse (10) absteht, und dass im Bereich wenigstens eines Abgasrohrs (44) die Gehäusehülle (40) eine Abgasrohr-Durchgriffsöffnung (60) aufweist, vorzugsweise im Angrenzungsbereich zweier Hüllenschalen (48, 50) aneinander.

9. Schalldämpferbaugruppe nach einem der Ansprüche 1-8, sofern auf Anspruch 4 rückbezogen, **dadurch gekennzeichnet, dass** die Hüllenschalen (48, 50) als Blechumformteile ausgebildet sind, und dass die wenigstens eine Luftleitausformung (34) in wenigstens eine Hüllenschale (50) eingeformt ist.

10. Schalldämpferbaugruppe nach einem der vorangehenden Ansprüche, **dadurch gekennzeichnet, dass** wenigstens eine Luftleitausformung (34) in Richtung der Gehäuselängsachse abgeschlossen ist.

11. Schalldämpferbaugruppe nach einem der vorangehenden Ansprüche, **dadurch gekennzeichnet, dass** wenigstens eine Luftleitausformung (34) sich in Richtung der Gehäuselängsachse (L) im Wesentlichen entlang des gesamten Schalldämpfergehäuses (10) erstreckt.

12. Schalldämpferbaugruppe nach einem der vorangehenden Ansprüche, **dadurch gekennzeichnet, dass** die Gehäusehülle (40) das Schalldämpfergehäuse (10) unter Zwischenlagerung einer Isoliermateriallage (64) oder/und unter Bildung eines spaltartigen Zwischenraums (62) umkleidet.

13. Schalldämpferbaugruppe nach einem der vorangehenden Ansprüche, **dadurch gekennzeichnet, dass** im Bereich der wenigstens einen Luftleitausformung (34) die Gehäusehülle (40) einen größeren Abstand zum Schalldämpfergehäuse (10) aufweist, als in an die wenigstens eine Luftleitausformung (34) anschließenden Bereichen (68, 70), vorzugsweise derart, dass ausgehend von den an die wenigstens eine Luftleitausformung (34) anschließenden Bereichen im Bereich der wenigstens einen Luftleitausformung (34) der Abstand zwischen der Gehäusehülle (40) und dem Schalldämpfergehäuse (10) bis zu einem maximalen Abstand (M) zunimmt.

## Claims

1. Muffler assembly unit for an exhaust system of an internal combustion engine, especially in a vehicle, comprising:
- a muffler (42) with a muffler housing (10) elongated along a housing longitudinal axis, and
- a housing jacket (40) enclosing the muffler housing (10) and permanently connected to the muffler housing (10), wherein at least one air guiding bulge (34) is provided on the housing jacket (40), wherein the housing jacket (40) comprises at least two jacket shells (48, 50) connected to one another, wherein at least one air guiding bulge (34) is provided on at least one jacket shell (50),
**characterized in that** the housing jacket (40) is permanently connected to the muffler housing (10) only in one connecting length area (V), in the area of a longitudinal center in the direction of the housing longitudinal axis (L) of the muffler housing (10), wherein at least one jacket shell (48, 50) is permanently connected to the muffler housing (10) by connection in substance, **in that** the housing jacket (40) is not permanently connected to the muffler housing (10) starting from the connecting length area (V) in sections of approximately the same length in the direction towards axial end areas of the housing jacket (40) and **in that** the housing jacket (40) is supported on the muffler housing (10) and is not fixed to the muffler housing against relative movement in at least one support area (63, 65).

2. Muffler assembly unit in accordance with claim 1, **characterized in that** the muffler housing (10) comprises a circumferential wall (12) elongated in the direction of the longitudinal axis of the housing and a front wall at both axial end areas of the circumferential wall, and that the housing jacket (40) fully encloses the circumferential wall (12) in at least one length area of the same.

3. Muffler assembly unit in accordance with claim 2, **characterized in that** the housing jacket (40) fully encloses the circumferential wall (10) essentially in its entire length area.

4. Muffler assembly unit in accordance with claim 2 or 3, **characterized in that** the housing jacket (40) overlaps at least one front wall, preferably both front walls.

5. Muffler assembly unit in accordance with one of the above claims, **characterized in that** two jacket shells (48, 50) are connected to one another preferably by connection in substance or/and positive locking in connecting edge areas (52, 54) adjoining one another.

6. Muffler assembly unit in accordance with one of the above claims, **characterized in that** the housing jacket (40) is supported on the muffler housing (10) in at least one rib-like support area (63, 65).

7. Muffler assembly unit in accordance with one of the above claims, **characterized in that** the muffler housing (10) has at least one housing bulge (56), and that the housing jacket (40) has a receiving opening (58) or/and receiving bulge receiving this housing bulge (56) in at least some areas in association with at least one housing bulge (56).

8. Muffler assembly unit in accordance with one of the above claims, **characterized in that** at least one exhaust gas pipe (44) projects from the muffler housing (10), and that the housing jacket (40) has an exhaust gas pipe passage opening (60) in the area of at least one exhaust gas pipe (44), and preferably in the adjoining area of two jacket shells (48, 50).

9. Muffler assembly unit in accordance with one of the claims 1-8, insofar as referred back to claim 4, **characterized in that** the jacket shells (48, 50) are configured as shaped sheet metal parts, and that the at least one air guiding bulge (34) is integrated into at least one jacket shell (50).

10. Muffler assembly unit in accordance with one of the above claims, **characterized in that** at least one air guiding bulge (34) is closed in the direction of the housing longitudinal axis.

11. Muffler assembly unit in accordance with one of the above claims, **characterized in that** at least one air guiding bulge (34) extends in the direction of the housing longitudinal axis (L) essentially along the entire muffler housing (10).

12. Muffler assembly unit in accordance with one of the above claims, **characterized in that** the housing jacket (40) encloses the muffler housing (10) with the insertion of a layer of insulating material (64) or/and with formation of a gap-like intermediate space (62).

13. Muffler assembly unit in accordance with one of the above claims, **characterized in that** the housing jacket (40) has a greater distance to the muffler housing (10) in the area of the at least one air guiding bulge (34) than in areas (68, 70) adjacent to the at least one air guiding bulge (34), preferably such that the distance between the housing jacket (40) and the muffler housing (10) increases up to a maximum distance (M) in the area of the at least one air guiding bulge (34), starting from the areas adjacent to the at least one air guiding bulge (34).

## Revendications

1. Unité d'assemblage de silencieux pour un système d'échappement d'un moteur à combustion interne, en particulier dans un véhicule, comprenant :
- un silencieux (42) avec un boîtier de silencieux (10) allongé le long d'un axe longitudinal de logement,
- une enveloppe de boîtier (40) entourant le boîtier de silencieux (10) et connectée de manière permanente au boîtier de silencieux (10), dans laquelle au moins un renflement de guidage d'air (34) est prévu sur l'enveloppe de boîtier (40), dans laquelle l'enveloppe de boîtier (40) comprend au moins deux coques d'enveloppe (48, 50) reliées l'une à l'autre, dans laquelle au moins un renflement de guidage d'air (34) est prévu sur au moins une coque d'enveloppe (50),
**caractérisé en ce que** l'enveloppe de boîtier (40) n'est reliée de manière fixe au boîtier de silencieux (10) que dans une zone de longueur de liaison (V), dans la zone d'un centre longitudinal dans la direction de l'axe longitudinal de boîtier (L) du boîtier de silencieux (10), dans laquelle au moins une coque d'enveloppe (48, 50) est reliée de façon permanente par liaison de matière au boîtier de silencieux (10), **en ce que** l'enveloppe de boîtier (40) partant de la zone de longueur de liaison (V) dans des sections approximativement de la même longueur en direction de zones d'extrémité axiales de l'enveloppe de boîtier (40) n'est pas reliée de façon permanente au boîtier de silencieux (10) et **en ce que** l'enveloppe de boîtier (40) est soutenue sur le boîtier de silencieux (10) et n'est pas fixée au boîtier de silencieux contre un mouvement relatif dans au moins une zone d'appui (63, 65).

2. Unité d'assemblage de silencieux selon la revendication 1, **caractérisée en ce que** le boîtier de silencieux (10) comprend une paroi circonférentielle (12) allongée dans la direction de l'axe longitudinal du boîtier et une paroi avant aux deux zones d'extrémité axiales de la paroi circonférentielle, et **en ce que** l'enveloppe de boîtier (40) entoure entièrement la paroi circonférentielle (12) dans au moins une zone de longueur de celle-ci.

3. Unité d'assemblage de silencieux selon la revendication 2, **caractérisée en ce que** l'enveloppe de boîtier (40) entoure complètement la paroi circonférentielle (10) essentiellement dans sa zone de longueur entière.

4. Unité d'assemblage de silencieux selon la revendication 2 ou 3, **caractérisée en ce que** l'enveloppe de boîtier (40) recouvre au moins une paroi avant, de préférence les deux parois avant.

5. Unité d'assemblage de silencieux selon l'une des revendications précédentes, **caractérisée en ce que** deux coques d'enveloppe (48, 50) sont de préférence reliées l'une à l'autre par liaison de matière ou/et par complémentarité de forme dans des zones de bord de liaison (52, 54) adjacentes.

6. Unité d'assemblage de silencieux selon l'une des revendications précédentes, **caractérisée en ce que** l'enveloppe de boîtier (40) s'appuie sur le boîtier de silencieux (10) dans au moins une zone d'appui (63, 65) en forme de nervure.

7. Unité d'assemblage de silencieux selon l'une des revendications précédentes, **caractérisée en ce que** le boîtier de silencieux (10) présente au moins un renflement de boîtier (56), et **en ce que** l'enveloppe de boîtier (40) présente une ouverture de réception (58) et/ou un renflement de réception recevant ce renflement de boîtier (56) dans au moins certaines zones en association avec au moins un renflement de boîtier (56).

8. Unité d'assemblage de silencieux selon l'une des revendications précédentes, **caractérisée en ce qu'**au moins un tuyau de gaz d'échappement (44) fait saillie du boîtier de silencieux (10), et **en ce que** l'enveloppe de boîtier (40) présente une ouverture de passage de tuyau de gaz d'échappement (60) dans la zone d'au moins un tuyau de gaz d'échappement (44), et de préférence dans la zone adjacente des deux coques d'enveloppe (48, 50).

9. Unité d'assemblage de silencieux selon l'une des revendications 1 à 8, dans la mesure où il est renvoyé à la revendication 4, **caractérisée en ce que** les coques d'enveloppe (48, 50) sont configurées comme des pièces de tôle profilées, et **en ce que** ledit au moins un renflement de guidage d'air (34) est intégré dans au moins une coque d'enveloppe (50).

10. Unité d'assemblage de silencieux selon l'une des revendications précédentes, **caractérisée en ce qu'**au moins un renflement de guidage d'air (34) est fermé dans la direction de l'axe longitudinal du boîtier.

11. Unité d'assemblage de silencieux selon l'une des revendications précédentes, **caractérisée en ce qu'**au moins un renflement de guidage d'air (34) s'étend dans la direction de l'axe longitudinal du boîtier (L) essentiellement le long de l'ensemble du boîtier de silencieux (10).

12. Unité d'assemblage de silencieux selon l'une des revendications précédentes, **caractérisée en ce que** l'enveloppe de boîtier (40) entoure le boîtier de silencieux (10) en insérant une couche de matériau isolant (64) et/ou en formant un espace intermédiaire (62) en forme de fente.

13. Unité d'assemblage de silencieux selon l'une des revendications précédentes, **caractérisée en ce que** l'enveloppe de boîtier (40) présente, dans la zone dudit au moins un renflement de guidage d'air (34), une plus grande distance par rapport au boîtier de silencieux (10) que dans les zones (68, 70) adjacentes audit au moins un renflement de guidage d'air (34), de préférence de telle sorte que la distance entre l'enveloppe de boîtier (40) et le boîtier de silencieux (10) augmente jusqu'à une distance maximale (M) dans la zone dudit au moins un renflement de guidage d'air (34), en partant des zones adjacentes audit au moins un renflement de guidage d'air (34).
